# EUROPÄISCHE PATENTANMELDUNG

(11) **EP 1 898 150 A1**
(43) Veröffentlichungstag der Anmeldung: **12.03.2008**
(21) Anmeldenummer: 05851138.7
(22) Anmeldetag: 20.12.2005
(51) Int. Cl.: F23C 5/32

(54) **BEFEUERTER DAMPFERZEUGER**

(30) Priorität: 03.06.2005 RU 2005119144
(71) Anmelder: Zakrytoe Aktsionernoe Obschestvo "Kotes-Sibir", Novosibirsk 630022 (RU)
(72) Erfinder: SERANT, Felix Anatolievich, Novosibirsk, 630099 (RU)
(74) Vertreter: Schneider Feldmann AG Patent- und Markenanwälte
(86) Internationale Anmeldenummer: PCT/RU2005/000689
(87) Internationale Veröffentlichungsnummer: WO 2006/130041

(57) **Zusammenfassung**

Die Erfindung betrifft Feuerungsanlagen für leistungsfähige Stromerzeugungseinheiten und kann in der Wärme- und Elektrizitätserzeugungsindustrie verwendet werden. Die erfindungsgemässe Feuerungsanlage für einen Dampferzeuger umfasst eine vertikale ringförmige Brennkammer (1), die aus einer inneren und äusseren Rohrwand (3,2) geformt ist, welche in Form von gleichseitigen konzentrisch angeordneten Prismen ausgeführt sind. Brenner (4) und Sekundärluftdüsen (5) sind in einem unteren Teil der Feuerungsanlage an der äusseren Rohrwand (2) tangential zu einer gedachten Kreislinie angeordnet. Dabei sind die Brenner (4) und die Sekundärluftdüsen (5) in einer Weise beweglich auf der gleichen Ebene angebracht und unidirektional orientiert, dass der Durchmesser der gedachten Kreislinie regelbar ist. Zusätzliche Sekundärluftdüsen (6) sind in einem oberen Teil der Feuerungsanlage an der inneren und äusseren Rohrwand (2) gegenüberliegend in Bezug auf die Brenner (4) angebracht.

## Beschreibung

Das Gebrauchsmuster betrifft Feuerungsvorrichtungen für leistungsstarke Kraftwerksblöcke und kann in der Wärme- und Elektroenergiewirtschaft benutzt werden.

Es ist eine Kesselfeuerungsanlage bekannt, die aus einer inneren und einer äußeren Rohrwand ausgebildet ist, welche in Form zweier konzentrisch angeordneter, gleichseitiger Prismen ausgeführt sind, wobei an jeder Seitenfläche der äußeren Rohrwand mit tangential zu einer gedachten Kreislinie angeordneten Brennern versehen ist (RU 909418, F23C 5/08, 1982).

Bei der bekannten Einrichtung müssen die Brenner zur Ausbildung einer für einen gegebenen Brennstoff optimalen Wirbelb:rennflamme auf bestimmte Weise relativ zu den Wänden angeordnet sein. Da die Brenner bei der bekannten Einrichtung unbeweglich angebracht sind, ist die Einrichtung somit fest an eine konkrete Art oder sogar Sorte von Brennstoff "gebunden", was einer ihrer praktischen Nachteile ist.

Es ist eine Feuerungsanlage für einen Dampferzeuger bekannt (RU 953366, F23C 5/08, 1982), die eine vertikale ringförmige Brennkammer aufweist, die aus einer inneren und einer äußeren Rohrwand ausgebildet ist, welche in Form von konzentrisch angeordneten, gleichseitigen Prismen ausgeführt sind, wobei im unteren Teil der Seitenflächen der Rohrwände entsprechend tangentiale Brenner und parallel zu den Brennern verlaufende Sekundärluftdüsen angeordnet sind.

Die bekannte Feuerungsanlage ist wie ihr vorstehend beschriebenes Analogon kritisch für die Art des eingesetzten Brennstoffes, was einer ihrer Nachteile ist.

Bei der bekannten technischen Lösung wird durch die auf der inneren Wand der Feuerungsanlage angeordneten Düsen der gesamte Anteil der Sekundärluft an den Brennern vorbei in die Feuerungsanlage eingeblasen. Dies führt zu einer Absenkung der Wärmeabsorption der inneren Wand und infolgedessen zu einer Verringerung des Wirkungsgrades des Kessels, was der zweite Nachteil dieser Lösung ist.

Das Einblasen der gesamten Sekundärluft in den unteren Teil der Feuerungsanlage führt zu erhöhten Stickstoffoxidemissionen, was ebenfalls ein Nachteil der bekannten technischen Lösung ist.

Aufgrund der vergleichsweise hohen Abgastemperatur, die durch die verringerte Wärmeabsorption der wände bedingt ist, weist die Feuerungsanlage außerdem große Abmessungen auf, und ihre Errichtung ist mit einem gesteigerten Kapitalaufwand verbunden.

Das vorliegende Gebrauchsmuster löst die Aufgabe, die vorstehend genannten Nachteile der bekannten Feuerungsanlagenkonstruktion zu beseitigen.

Die folgenden technischen Ergebnisse werden erzielt: Möglichkeit der optimalen Verbrennung unterschiedlicher Brennstoffarten, Steigerung des wirkungsgrades des Kessels, Senkung der Stickstoffoxidemissionen und Verringerung der Abmessungen des Kessels.

Die technischen Ergebnisse werden auf folgende Weise erzielt: In der Feuerungsanlage für einen Dampferzeuger, die eine vertikale ringförmige Brennkammer aufweist, die aus einer inneren und einer äußeren Rohrwand, welche in Form von konzentrisch angeordneten, gleichseitigen Prismen ausgeführt sind, wobei im unteren Teil der Seitenflächen der Rohrwände tangential zu einer gedachten Kreislinie Brenner angeordnet sind, und aus Sekundärluftdüsen ausgebildet ist, sind die Brenner beweglich angebracht, der Durchmesser der gedachten Kreislinie ist im Bereich von 0,4-0,7 D regelbar, wobei D der Durchmesser der in den Schnitt des Primas der äußeren Rohrwand einbeschriebenen Kreislinie ist, und die Sekundärluftdüsen sind an der Feuerungsanlage in zwei verschieden hohen Etagen angebracht.

Die erste Etage der Sekundärluftdüsen liegt auf der Höhe der Brenner auf den Seitenflächen der äußeren Wand, und die zweite Etage liegt im oberen Teil der Feuerungsanlage auf den Seitenflächen der äußeren und der inneren Wand, wobei die Düsen der ersten Etage parallel zu den Brennern verlaufen und die Düsen der zweiten Etage auf die Brenner gerichtet sind.

Fig. 1 zeigt einen senkrechten Schnitt durch die beanspruchte Feuerungsanlage. Fig. 2 zeigt einen Schnitt entlang der Linie AA aus Fig. 1.

Die Feuerungsanlage weist eine Brennkammer 1, eine äußere Wand 2 und eine innere Wand 3, Brenner 4 sowie Sekundärluftdüsen 5 (erste Etage) und 6 (zweite Etage) auf.

Die Feuerungsanlage arbeitet auf folgende Weise:

Das Luft-Brennstoff-Gemisch tritt durch die Brenner 4 in die Kammer 1 ein, wo es verbrennt. Zur Schaffung einer optimalen Aerodynamik für die Wirbelbrennflamme, die die effektive Verbrennung des Brennstoffes unter Ausschluss einer aktiven Einwirkung der Flamme auf die Wände gewährleistet, werden die Brenner entlang einer Tangente an eine gedachte Kreislinie angeordnet, deren Durchmesser von den physikalisch-chemischen Eigenschaften des Brennstoffes abhängt.

Da die Brenner beweglich angebracht sind, ist es möglich, den Durchmesser der gedachten Kreislinie und somit die Verbrennungsbedingungen für eine konkrete eingesetzte Brennstoffsorte zu regeln. Bei der vorliegenden Einrichtung beträgt der Regelbereich des Durchmessers 0,4-0,7 D, wobei D der Durchmesser der in den Schnitt des Primas der äußeren Rohrwand einbeschriebenen Kreislinie ist, was die effektive optimale Verbrennung von Kohlen aus praktisch allen bekannten Kohlelagerstätten gewährleistet.

Die an den Seitenflächen der Feuerungsanlage auf Höhe der Brenner angeordneten Sekundärluftdüsen 5 bilden ein System zum horizontalen stufenweisen Einblasen der Sekundärluft aus, das für eine symmetrische Aerodynamik in der Feuerungsanlage bei Abschaltung separater Mahlanlagen und für eine Senkung der NOₓ-Emissionen sorgt. Um die Gefahr einer Verschlackung der äußeren Wände der Feuerungsanlage zu verringern und die Verbrennungsbedingungen für die Kohlenstaub-Luft-Gemische zu verbessern, werden die Brenner dergestalt angebracht, dass sich der austretende Strahl des Kohlenstaub-Luft-Gemisches auf der Seite der Flamme und der Sekundärluftstrahl auf der Seite der äußeren Wand befinden.

Die im oberen Teil der Feuerungsanlage angebrachte zweite Etage mit Sekundärluftdüsen 6 sorgt für die Dämpfung des Restdralls der Abgase und infolgedessen für die gleichmäßige Umspülung der im Gaszug angeordneten Heizflächen.

Außerdem verringert die auf die Brenner gerichtete Bewegung der Kreislaufluft aus den Düsen 6 effektiv die Temperatur der Abgase, was zu einer zusätzlichen Senkung der NOₓ-Emissionen führt und es außerdem erlaubt, die Höhe der Gaszüge zu verringern und letztlich die Abmessungen der Feuerungsanlage zu verkleinern.

In der nachstehenden Tabelle ist ein Vergleich wichtiger technisch-wirtschaftlicher Indikatoren von Kesselaggregaten auf Basis der vorliegenden sowie einer bekannten Feuerungsanlage angeführt.

**Tabelle**

| Bezeichnung des Indikators | Beanspruchte Feuerungsanlage (für einen Kessel mit einer Leistung von 800 MW) | Bekannte Feuerungsanlage für einen Kessel Typ P-67 (800-MW-Block des staatlichen regionalen Elektrizitätswerks "Beresjowskaja GRES") |
|---|---|---|
| Oberfläche der erhitzten vollgeschweißten wände in % | 67 | 100 |
| Gesamte Heizfläche unter Druck in % | 78 | 100 |

| Abmessungen des Kessels in m | | |
|---|---|---|
| - Breite entlang der Front | 27,5 | 55,0 |
| - Tiefe | 27,5 | 22,8 |
| - Höhe | 63,0 | 90,0 |
| Kesselgewicht mit Gestell in % | 96 | 100 |
| Spezifisches umbautes Volumen, | 0,811 | 1,142 |
| Hauptgebäude (m³/kW, %) | 71 | 100 |
| Kosten der Bau-etappe in % | 60 | 100 |
| Kosten für 1 kW installierter Leistung in % | 86 | 100 |

Die Analyse der Daten aus der Tabelle zeigt, dass durch Anwendung der vorliegenden Feuerungsanlage das Gewicht und die Abmessungen des Kessels verringert und sein Metallaufwand und die Baukosten gesenkt werden können, was letztlich für eine Senkung der spezifischen Kosten je erzeugter Energieeinheit sorgt.

## Patentansprüche

1. Feuerungsanlage für einen Dampferzeuger, die eine vertikale ringförmige Brennkammer aufweist, die aus einer inneren und einer äußeren Rohrwand, welche in Form von gleichseitigen konzentrischen Prismen ausgeführt sind, wobei im unteren Teil der Seitenflächen der Rohrwände tangential zu einer gedachten Kreislinie Brenner angeordnet sind, und aus Sekundärluftdüsen ausgebildet ist, **dadurch gekennzeichnet, dass** die Brenner beweglich angebracht sind, der Durchmesser der gedachten Kreislinie regelbar ist und die Sekundärluftdüsen an der Feuerungsanlage in zwei verschieden hohen Etagen angebracht sind.

2. Feuerungsanlage für einen Dampferzeuger nach Anspruch 1, **dadurch gekennzeichnet, dass** der Regelbereich für den Durchmesser der gedachten Kreislinie 0,4-0,7 D beträgt, wobei D der Durchmesser der in den Schnitt des Prismas der äußeren Wand einbeschriebenen Kreislinie ist.

3. Feuerungsanlage für einen Dampferzeuger nach Anspruch 1, **dadurch gekennzeichnet, dass** die Sekundärluftdüsen der ersten Etage auf der Höhe der Brenner auf den Seitenflächen der äußeren Wand angeordnet sind.

4. Feuerungsanlage für einen Dampferzeuger nach Anspruch 3, **dadurch gekennzeichnet, dass** die Düsen parallel zu den Brennern verlaufen.

5. Feuerungsanlage für einen Dampferzeuger nach Anspruch 1, **dadurch gekennzeichnet, dass** die Sekundärluftdüsen der zweiten Etage im oberen Teil der Feuerungsanlage auf den Seitenflächen der äußeren und der inneren Wand angeordnet sind.

6. Feuerungsanlage für einen Dampferzeuger nach Anspruch 5, **dadurch gekennzeichnet, dass** die Düsen auf die Brenner gerichtet sind.
